# EUROPÄISCHE PATENTSCHRIFT

(11) **EP 3 691 975 B1**
(45) Veröffentlichungstag und Bekanntmachung des Hinweises auf die Patenterteilung: **10.11.2021**
(21) Anmeldenummer: 18766250.7
(22) Anmeldetag: 10.09.2018
(51) Int. Cl.: B65D 33/25, A44B 19/26

(54) **VERSCHLUSSEINRICHTUNG FÜR EINEN BEUTEL**
CLOSING DEVICE FOR A BAG
DISPOSITIF DE FERMETURE POUR UN SACHET

(30) Priorität: 06.10.2017 DE 202017106084 U
(43) Veröffentlichungstag der Anmeldung: 12.08.2020
(73) Patentinhaber: Cofresco Frischhalteprodukte GmbH & Co. KG, 32427 Minden (DE)
(72) Erfinder: LARISCH, Sven, 32584 Löhne (DE)
(74) Vertreter: Dantz, Jan Henning
(86) Internationale Anmeldenummer: PCT/EP2018/074244
(87) Internationale Veröffentlichungsnummer: WO 2019/068418

(56) Entgegenhaltungen:
- WO-A1-92/17085
- FR-A1- 2 785 259
- US-A1- 2004 010 893
- US-B1- 6 928 702

## Beschreibung

Die vorliegende Erfindung betrifft eine Verschlusseinrichtung für einen Beutel nach dem Oberbegriff des Anspruches 1.

Die WO 2013/192287 A2 offenbart einen Beutel mit einer Verschlusseinrichtung, die zwei Profilstreifen aufweist, die über einen Schieber geöffnet und verschlossen werden können. Der Schieber weist hierfür einen stegförmigen Vorsprung auf, der zwischen die Profile der Verschlusseinrichtung einfügbar ist. Beabstandet von dem Vorsprung sind zwei Druckstücke vorgesehen, um bei einer Bewegung des Schiebers in eine Richtung die Verschlussstreifen zu öffnen und in die gegenüberliegende Richtung zu verschließen. Bei dieser Verschlusseinrichtung ist nachteilig, dass der Benutzer bei einer Mittelstellung des Schiebers kaum erkennt, ob die Verschlussstreifen geöffnet oder geschlossen sind, denn der Abstand zwischen dem Verschlussstreifen ist sowohl in der geöffneten als auch in der geschlossenen Position sehr gering und kann mit dem Auge kaum erkannt werden, was die Handhabung schwierig macht. Zudem besteht der Nachteil, dass die Abdichtung der Verschlussstreifen unzureichend ist und es gerade bei Flüssigkeiten in dem Beutel zu Leckagen kommen kann.

FR 2 785 259 offenbart einen Beutel mit Verschlussstreifen, die über einen Schieber geöffnet und verschlossen werden. Der Schieber umgreift die Verschlussstreifen und weist einen zwischen die Verschlussstreifen ragenden Trennsteg auf, der dreieckförmig ausgebildet ist.

Weitere Verschlussvorrichtungen mit verriegelbaren Profilstreifen für Beutel und einem Schieber zeigen US2004/0010893, US6928702 und WO92/17085.

Es ist daher Aufgabe der vorliegenden Erfindung, eine Verschlusseinrichtung für einen Beutel zu schaffen, die eine verbesserte Handhabung und gute Abdichtung ermöglicht.

Diese Aufgabe wird mit einer Verschlusseinrichtung mit den Merkmalen des Anspruches 1 gelöst.

Die erfindungsgemäße Verschlusseinrichtung umfasst an dem Schieber an einem Verbindungsabschnitt einen Vorsprung zum Öffnen der Verschlussstreifen, der in Draufsicht auf den Verbindungsabschnitt gesehen einen keilförmigen Abschnitt mit zwei aufspreizenden Seitenwänden aufweist. Dadurch können sich die Verschlussstreifen an den Vorsprung besser anlegen, was zu geringeren Spalten und somit zu einer verbesserten Abdichtung führt. Zudem kann die Öffnungsweite durch die keilförmige Kontur verbreitert werden, so dass der Benutzer durch eine Ansicht der Verschlussstreifen auf gegenüberliegenden Seiten des Schiebers erkennt, welche Seite die Öffnungsseite und welche die Verschlussseite ist. Der Vorsprung weist in Draufsicht dabei eine größte Breite von mehr als 1,5 mm auf.

Vorzugsweise weist der Vorsprung auf der zu einer Spitze gegenüberliegenden Seite eine Breite von mehr als 1,7 mm auf, beispielsweise zwischen 1,8 mm bis 2,5 mm. Dadurch werden die Verschlussstreifen auf der Öffnungsseite in einem Abstand von rund 2 mm gehalten, was mit dem Auge erkennbar ist und somit die Handhabung gegenüber vorbekannten Schiebern verbessert, bei denen die Verschlussstreifen nur um etwa 1 mm geöffnet werden.

In einer weiteren Ausgestaltung besitzt der Vorsprung eine Länge in Schieberichtung von mehr als 3 mm, beispielsweise zwischen 4 mm und 6 mm. Dadurch kann der Vorsprung mit einem Abschnitt keilförmig spitz zulaufen und bei einer Bewegung mit sanftem Druck die Profilstreifen öffnen. Beabstandet von der Spitze des Vorsprunges sind vorzugsweise Druckstücke vorgesehen, die in Schieberichtung weniger als 4 mm, insbesondere zwischen 1 mm bis 3 mm, angeordnet sind. Diese Druckstücke liegen außen an den Profilstreifen an und drücken diese bei einer Schiebebewegung in Schließrichtung zusammen, wobei der kurze Abstand zu dem Vorsprung für eine gute Abdichtung sorgt. Im Übergangsbereich zwischen Öffnungs- und Schließposition kann der Schieber über den Vorsprung ein möglichst formschlüssiges Anliegen der Profilstreifen bewirken mit geringen Spalten, so dass die Abdichtung gegenüber Flüssigkeiten verbessert ist. Zudem kann auch der Verbindungsabschnitt etwaige Spalte überdecken, wenn der Vorsprung in Draufsicht gesehen innerhalb des Verbindungsabschnittes vorgesehen ist.

Der Vorsprung weist erfindungsgemäß in Draufsicht gesehen einen trapezförmigen Abschnitt mit zum Ende zusammenlaufenden Seitenwänden auf.

Dadurch ist der Vorsprung in Draufsicht annähernd rautenförmig und kann bei der Montage auf die Verschlussstreifen von beiden Seiten aufgespendet werden. Die Seitenwände des trapezförmigen Abschnittes können dabei weniger spitz zulaufen als die Seitenwände des keilförmigen Abschnittes.

Für ein zuverlässiges Verschließen der Verschlussstreifen weisen die Druckstücke in eine Richtung senkrecht zu der Ebene des Verbindungsabschnittes erfindungsgemäß eine Länge auf, die mindestens 1,5mal, vorzugsweise mindestens doppelt so lang ist wie die Länge des Vorsprunges. Dadurch können auch breite Verschlussstreifen zuverlässig geschlossen werden.

An den Seitenwänden des Schiebers sind jeweils zwei Stege vorgesehen, insbesondere an gegenüberliegenden Enden in Schieberichtung, die nach innen ragen und entlang von Leisten der Verschlussstreifen geführt sind. Dadurch ist der Schieber gegen ein Anheben von den Verschlussstreifen gesichert, und zudem wird eine exakte Führung in eine Richtung senkrecht zur Schieberichtung gewährleistet.

Die Handhabung der Verschlusseinrichtung wird weiter vereinfacht, wenn an dem Schieber mindestens eine Markierung zur Anzeige der Öffnungs- oder Schließrichtung angebracht ist. Eine entsprechende Markierung kann als Pfeil, Piktogramm oder Test vorgesehen sein.

Die Verschlusseinrichtung ist vorzugsweise an einem Beutel zur Aufbewahrung von Lebensmitteln vorgesehen, insbesondere aus einer transparenten Kunststofffolie.

Die Erfindung wird nachfolgend anhand eines Ausführungsbeispiels mit Bezug auf die beigefügten Zeichnungen näher erläutert. Es zeigen:
- Figur 1: eine perspektivische Ansicht eines Beutels mit einer erfindungsgemäßen Verschlusseinrichtung;
- Figur 2: eine Schnittansicht durch die Verschlusseinrichtung der Figur 1;
- Figur 3: eine Unteransicht auf den nicht erfindungsgemäßen Schieber der Verschlusseinrichtung der Figur 1;
- Figur 4: eine Draufsicht auf den Schieber der Verschlusseinrichtung, und
- Figur 5A bis 5C: mehrere Ansichten eines erfindungsgemäßen Schiebers mit einem modifizierten Vorsprung.

Ein Beutel 1 umfasst zwei Seitenwände 2, die an einem Boden 9 miteinander verbunden sind. Die Seitenwände 2 sind ferner an zwei gegenüberliegenden Seiten über Nähte 8 miteinander verbunden und weisen an einer Seite eine Öffnung 3 auf. An jeder Seitenwand 2 des Beutels 1 ist ein Verschlussstreifen 4 oder 5 fixiert, insbesondere angeklebt oder angeschweißt. Die Verschlussstreifen 4 und 5 sind als extrudierte Kunststoffprofile ausgebildet, die randseitig an den Seitenwänden 2 festgelegt sind. Entlang der beiden Verschlussstreifen 4 und 5 ist ein Schieber 6 zwischen zwei Endpositionen verfahrbar, um die Verschlussstreifen 4 und 5 zu öffnen oder zu verschließen. An gegenüberliegenden Enden sind die Verschlussstreifen 4 und 5 miteinander verklebt oder verschweißt.

In Figur 2 ist die Verschlusseinrichtung im Bereich des Schiebers 6 dargestellt. Der Schieber 6 umfasst zwei Seitenwände 15 und 17, die über einen Verbindungsabschnitt 19 miteinander verbunden sind und die beiden Verschlussstreifen 4 und 5 U-förmig umgreifen. Am Ende der Seitenwand 15 ist ein nach innen ragender Steg 16 und am Ende der Seitenwand 17 ist ein nach innen ragender Steg 18 vorgesehen, die den Schieber 6 zusammen an Leisten 13 und 14 führen, die an den Verschlussstreifen 4 und 5 ausgebildet sind. Dadurch ist der Schieber 6 von den Verschlussstreifen 4 und 5 nicht in eine Richtung nach oben in Figur 2 abnehmbar und somit senkrecht zur Schieberichtung exakt geführt.

Der Verschlussstreifen 4 umfasst zwei hakenförmige Profilstreifen 11, die in Eingriff mit zwei hakenförmigen Profilstreifen 10 an dem Verschlussstreifen 5 bringbar sind. Hierfür werden die hakenförmigen Profilstreifen 10 und 11 zueinander gedrückt und können durch die Hakenform aneinander verrasten. An dem Verschlussstreifen 4 ist noch ein nach innen ragender Führungsstreifen 12 ausgebildet, der verhindert, dass der obere hakenförmige Profilstreifen 10 an dem Verschlussstreifen 5 nach oben ausweichen kann. Dadurch sind beide Profilstreifen 10 formschlüssig an den beiden Profilstreifen 11 verrastbar. Es können natürlich auch andere Geometrien für die Profilstreifen 10 und 11 eingesetzt werden, um diese lösbar miteinander zu verbinden.

Um die Profilstreifen 10 und 11 zu entriegeln und den Beutel 1 zu öffnen, ist an dem Verbindungsabschnitt 19 ein Vorsprung 20 angeformt, der zumindest teilweise zwischen die beiden Verschlussstreifen 4 und 5 eingreift, insbesondere oberhalb der Profilstreifen 10 und 11. Durch den Vorsprung 20 können die Verschlussstreifen 4 und 5 auseinander gedrückt werden, um diese bei Bewegung des Schiebers 6 in Öffnungsrichtung zu öffnen. Der Vorsprung 20 ist eine Art Trennnase, die beim Verschieben die Verschlussstreifen 4 und 5 voneinander trennt.

In Figur 3 ist der Schieber 6 in einer Ansicht auf den Vorsprung 20 auf dem Verbindungsabschnitt 19 gezeigt. Es ist erkennbar, dass der Vorsprung 20 vollständig innerhalb des Verbindungsabschnittes 19 angeordnet ist und einen keilförmigen Abschnitt aufweist mit einer Spitze 21 und zwei aufspreizenden Seitenwänden 22. Der Winkel der Seitenwände 22 kann beispielsweise in einem Bereich zwischen 5° und 25° liegen. An der zu der Spitze 21 gegenüberliegenden Seite 23 ist der Vorsprung 20 konkav gewölbt. Es ist auch möglich, die Vorsprung 20 ohne Wölbung an dem Ende auszugestalten oder an dem Ende einen weiteren Abschnitt vorzusehen, der sich an den keilförmigen Abschnitt anschließt. Die Breite der zur Spitze 21 gegenüberliegenden Seite 23 liegt in einem Bereich zwischen 1,8 mm und 2,5 mm, so dass beim Öffnen die Verschlussstreifen 4 und 5 sichtbar in einem Abstand gehalten sind.

Auf der Seite der Spitze 21 befinden sich an dem Schieber 6 zwei Druckstücke 24, die nach innen ragen und die Verschlussstreifen 4 und 5 zusammendrücken, um diese zu verschließen. Für eine gute Abdichtung sind die Druckstücke 24 nur in einem geringen Abstand von der Spitze 21 des Vorsprunges 20 angeordnet, beispielsweise zwischen 1,5 mm bis 3 mm, so dass die Verschlussstreifen 4 und 5 im Wesentlichen formschlüssig exakt durch die Druckstücke 24 und den Vorsprung 20 geführt sind und nur geringe Spalte entstehen.

Zudem ist in Figur 3 zu sehen, dass die nach innen ragenden Stege 16 und 18 jeweils an gegenüberliegenden Enden des Schiebers 6 in Schieberichtung angeordnet sind. Der Spalt zwischen den nachinnen ragenden Stegen 16 und 18 kann im Bereich zwischen 0,7 und 1,4 mm liegen.

Der als einstückiges Kunststoffteil ausgebildete Schieber 6 kann zudem gemäß Figur 4 an einer Oberseite an dem Verbindungsabschnitt 19 eine Markierung 30 zur Kenntlichmachung der Öffnungs- oder Schließrichtung aufweisen. Die Markierung 30 kann dabei durch Formgebung oder durch farbliche Absetzung vorgesehen werden. Statt eines Pfeiles können auch andere Markierungen oder Wörter vorgesehen werden.

In den Figuren 5A bis 5C ist eine Ausführungsform eines erfindungsgemäßen Schiebers 6' gezeigt, der bei einem Beutel 1 eingesetzt werden kann. Der Schieber 6' weist an dem Verbindungsabschnitt 19 einen Vorsprung 20' mit einem keilförmigen Abschnitt mit Seitenwänden 22 auf, die wie bei dem ersten Ausführungsbeispiel ausgebildet sind. Auf der zu der Spitze des keilförmigen Abschnittes gegenüberliegenden Seite ist ein in Draufsicht trapezförmigen Abschnitt mit zum Ende zusammenlaufenden Seitenwänden vorgesehen, bei dem allerdings keine Spitze sondern ein abgeschnittenes Ende vorgesehen ist, das bündig mit dem Verbindungsabschnitt 19 abschließt.

An dem Verbindungsabschnitt 19 sind neben dem Vorsprung 20' zwei Druckstücke 24' angeformt, die in eine Richtung senkrecht zu der Ebene des Verbindungsabschnittes 19 etwas mehr als doppelt so lang ausgebildet sind wie der Vorsprung 20'. Die Druckstücke 24' weisen gerundete Kanten auf, um eine Beschädigung der Verschlussstreifen 4 und 5 zu vermeiden.

Der Abstand einer Spitze 21 des keilförmigen Abschnittes des Vorsprunges 20' zu den Druckstücken 24' in Schieberichtung liegt zwischen 1 mm bis 2 mm, so dass eine weitgehende Abdichtung in diesem Bereich erreicht wird.

Die erfindungsgemäße Verschlusseinrichtung wird insbesondere bei Beuteln 1 zur Aufbewahrung von Lebensmitteln eingesetzt. Hierfür kann der Beutel aus transparenten Kunststofffolien hergestellt sein, wobei die Verschlussstreifen 4 und 5 ebenfalls transparent oder farbig abgesetzt sein können.

### Bezugszeichenliste

- 1: Beutel
- 2: Seitenwand
- 3: Öffnung
- 4: Verschlussstreifen
- 5: Verschlussstreifen
- 6, 6': Schieber
- 8: Naht
- 9: Boden
- 10: Profilstreifen
- 11: Profilstreifen
- 12: Führungsstreifen
- 13: Leiste
- 14: Leiste
- 15: Seitenwand
- 16: Steg
- 17: Seitenwand
- 18: Steg
- 19: Verbindungsabschnitt
- 20, 20': Vorsprung
- 21: Spitze
- 22: Seitenwand
- 23: Seite
- 24, 24': Druckstück
- 30: Markierung

## Patentansprüche

1. Verschlusseinrichtung für einen Beutel (1) mit zwei Verschlussstreifen (4, 5), die miteinander verrastbare Profilstreifen (10, 11) aufweisen, die über einen Schieber (6) geöffnet und verschlossen werden können, wobei der Schieber (6) in Längsrichtung der Verschlussstreifen (4, 5) bewegbar ist, die Verschlussstreifen (4, 5) U-förmig umgreift und zwei Seitenwände (15, 17) und einen die Seitenwände (15, 17) verbindenden Verbindungsabschnitt (19) aufweist, wobei an dem Verbindungsabschnitt (19) ein zumindest teilweise zwischen die Verschlussstreifen (4, 5) eingreifender Vorsprung (20') zum Öffnen der Verschlussstreifen (4, 5) und beabstandet von dem Vorsprung (20') zwei außen an den Verschlussstreifen (4, 5) anliegende Druckstücke (24') zum Verschließen der Profilstreifen (10, 11) vorgesehen sind, wobei der Vorsprung (20') in Draufsicht auf den Verbindungsabschnitt (19) gesehen einen keilförmigen Abschnitt mit zwei aufspreizenden Seitenwänden (22) aufweist, wobei der Vorsprung (20') eine größte Breite von mehr als 1,5 mm besitzt, **dadurch gekennzeichnet, dass** der Vorsprung (20') auf der zu der Spitze (21) gegenüberliegenden Seite (23) einen in Draufsicht trapezförmigen Abschnitt mit zum Ende zusammenlaufenden Seitenwänden aufweist und die Druckstücke (24') in eine Richtung senkrecht zu der Ebene des Verbindungsabschnittes (19) mindestens 1,5mal so lang sind wie der Vorsprung (20').

2. Verschlusseinrichtung nach Anspruch 1, **dadurch gekennzeichnet, dass** der Vorsprung (20') mit dem keilförmigen Abschnitt eine größte Breite zwischen 1,8 bis 2,5 mm besitzt.

3. Verschlusseinrichtung nach Anspruch 1 oder 2, **dadurch gekennzeichnet, dass** der Vorsprung (20') eine Länge in Schieberichtung von mehr als 3 mm, insbesondere mehr als 4 mm, aufweist.

4. Verschlusseinrichtung nach einem der vorhergehenden Ansprüche, **dadurch gekennzeichnet, dass** der Abstand einer Spitze (21) des keilförmigen Abschnittes des Vorsprunges (20') zu dem Druckstück (24') in Schieberichtung weniger als 4 mm, insbesondere zwischen 1 mm bis 3 mm, ist.

5. Verschlusseinrichtung nach einem der vorhergehenden Ansprüche, **dadurch gekennzeichnet, dass** an den Seitenwänden (15, 17) jeweils zwei nach innen ragende Stege (16, 18) ausgebildet sind, die entlang an Leisten (13, 14) der Verschlussstreifen (4, 5) geführt sind.

6. Verschlusseinrichtung nach einem der vorhergehenden Ansprüche, **dadurch gekennzeichnet, dass** der Vorsprung (20') in Draufsicht auf den Verbindungsabschnitt (19) gesehen vollständig von dem Verbindungsabschnitt (19) umgeben ist.

7. Verschlusseinrichtung nach einem der vorhergehenden Ansprüche, **dadurch gekennzeichnet, dass** in eine Richtung senkrecht zu der Ebene des Verbindungsabschnittes (19) die Druckstücke (24) mindestens doppelt so lang sind wie der Vorsprung (20').

8. Verschlusseinrichtung nach einem der vorhergehenden Ansprüche, **dadurch gekennzeichnet, dass** der Schieber (6) eine Markierung (30) zur Anzeige der Öffnungs- oder Verschlussrichtung aufweist.

9. Verschlusseinrichtung nach einem der vorhergehenden Ansprüche, **dadurch gekennzeichnet, dass** der Schieber (6) als einstückiges Kunststoffbauteil ausgebildet ist.

10. Beutel (1) zur Aufbewahrung von Lebensmitteln mit einer Verschlusseinrichtung nach einem der vorhergehenden Ansprüche.

## Claims

1. Closure device for a bag (1) with two closure strips (4, 5) having profile strips (10, 11) which can be detented together and which can be opened and closed by way of a slider (6), wherein the slider (6) is movable in longitudinal direction of the closure strips (4, 5), engages around the closure strips (4, 5) in U-shape and has two side walls (15, 17) and a connecting section (19) connecting the side walls (15, 17), wherein a projection (20'), which engages at least partly between the closure strips (4, 5), for opening of the closure strips (4, 5) is provided at the connecting section (19) and, at a spacing from the projection (20'), two pressure members (24'), which bear externally against the closure strips (4, 5), for closing of the profile strips (10, 11) are provided, wherein the projection (20') as seen in plan view of the connecting section (19) has a wedge-shaped section with two splaying side walls (22), wherein the projection (20') has a largest width of more than 1.5 millimetres, **characterised in that** the projection (20') on the side (23) opposite the tip (21) has a section, which is trapezium-shaped in plan view, with side walls running together towards the end and the pressure members (24') in a direction perpendicular to the plane of the connecting section (19) are at least 1.5 times as long as the projection (20').

2. Closure device according to claim 1, **characterised in that** the projection (20') with the wedge-shaped section has a largest width between 1.8 to 2.5 millimetres.

3. Closure device according to claim 1 or 2, **characterised in that** the projection (20') has a length in sliding direction of more than 3 millimetres, particularly more than 4 millimetres.

4. Closure device according to any one of the preceding claims, **characterised in that** the spacing of a tip (21) of the wedge-shaped section of the projection (20') from the pressure member (24') in sliding direction is less than 4 millimetres, particularly between 1 millimetre to 3 millimetres.

5. Closure device according to any one of the preceding claims, **characterised in that** two inwardly projecting webs (16, 18), which are guided along ledges (13, 14) of the closure strips (4, 5), are respectively formed at the side walls (15, 17).

6. Closure device according to any one of the preceding claims, **characterised in that** the projection (20') is completely surrounded by the connecting section (19) as seen in plan view of the connecting section (19).

7. Closure device according to any one of the preceding claims, **characterised in that** the pressure members (24) are at least twice as long as the projection (20') in a direction perpendicular to the plane of the connecting section (19).

8. Closure device according to any one of the preceding claims, **characterised in that** the slider (6) has a marking (30) for indicating the opening or closing direction.

9. Closure device according to any one of the preceding claims, **characterised in that** the slider (6) is constructed as an integral plastics material component.

10. Bag (1) for storage of foodstuffs with a closure device according to any one of the preceding claims.

## Revendications

1. Dispositif de fermeture d'un sachet (1) comprenant deux bandes de fermeture (4, 5) munies de bandes profilées (10, 11) susceptibles de s'accrocher l'une à l'autre et qui s'ouvrent et se ferment à l'aide d'un coulisseau (6),
- le coulisseau (6) étant mobile dans la direction longitudinale des bandes de fermeture (4, 5) en entourant les bandes de fermeture (4, 5) par une forme en U ayant deux parois latérales (15, 17) et un segment de liaison (19) reliant les parois latérales (15, 17),
- le segment de liaison (19) ayant un relief (20') pénétrant au moins partiellement entre les bandes de fermeture (4, 5) pour couvrir les bandes de fermeture (4, 5) et deux poussoirs (24') appliqués extérieurement contre les bandes de fermeture (4, 5) et écartés du relief (20'),
- le relief (20') ayant en vue de dessus sur le segment de liaison (19), un segment en forme de coin avec deux parois latérales (22) qui s'écartent,
- le relief (20') ayant sa plus grande largeur, supérieure à 1,5 mm, dispositif **caractérisé en ce que**
sur son côté (23) à l'opposé de la pointe (21), le relief (20') a un segment trapézoïdal en vue de dessus, avec des parois latérales qui se réunissent vers l'extrémité et les poussoirs (24') ont, dans une direction perpendiculaire au plan du segment de liaison (19), une longueur au moins égale à 1,5 fois celle du relief (20').

2. Dispositif de fermeture selon la revendication 1,
**caractérisé en ce que**
le relief (20') à un segment en forme de coin et sa plus grande largeur est comprise entre 1,8 et 2,5 mm.

3. Dispositif de fermeture selon la revendication 1 ou 2,
**caractérisé en ce que**
le relief (20') a une longueur dans la direction de coulissement, supérieure à 3 mm, notamment supérieure à 4 mm.

4. Dispositif selon l'une des revendications précédentes,
**caractérisé en ce que**
la distance de la pointe (21) du segment en forme de coin, du relief (20') par rapport au poussoir (24'), dans la direction de coulissement, est inférieur à 4 mm et elle est notamment comprise entre 1 mm et 3 mm.

5. Dispositif selon l'une des revendications précédentes,
**caractérisé en ce que**
les parois latérales (15, 17) ont chacune deux nervures (16, 18) orientées vers l'intérieur et guidées le long des longerons (13, 14) des bandes de fermeture (4, 5).

6. Dispositif selon l'une des revendications précédentes,
**caractérisé en ce que**
en vue de dessus sur le segment de liaison (19), le relief (20') est entouré complètement par le segment de liaison (19).

7. Dispositif selon l'une des revendications précédentes,
**caractérisé en ce que**
dans une direction perpendiculaire au plan du segment de liaison (19), les poussoirs (24) ont une longueur au moins double de celle du relief (20').

8. Dispositif selon l'une des revendications précédentes,
**caractérisé en ce que**
le poussoir (6) a un marquage (30) pour indiquer la direction d'ouverture ou de fermeture.

9. Dispositif selon l'une des revendications précédentes,
**caractérisé en ce que**
le poussoir (6) est sous la forme d'un composant en matière plastique en une seule pièce.

10. Sachet (1) pour recevoir des produits alimentaires ayant un dispositif de fermeture selon l'une des revendications précédentes.
